# EUROPÄISCHE PATENTSCHRIFT

(11) **EP 0 817 753 B1**
(45) Veröffentlichungstag und Bekanntmachung des Hinweises auf die Patenterteilung: **30.12.1998**
(21) Anmeldenummer: 96910942.0
(22) Anmeldetag: 29.03.1996
(51) Int. Cl.: B65H 19/22

(54) **VORRICHTUNG ZUR AUFNAHME ODER ÜBERNAHME VON STANGENLOSEN WICKELKERNEN**
DEVICE FOR RECEIVING OR TAKING OVER RODLESS WINDING CORES
DISPOSITIF DE RECEPTION OU DE PRISE EN CHARGE DE NOYAUX DE BOBINAGE SANS BARRES

(30) Priorität: 29.03.1995 DE 19511490
(43) Veröffentlichungstag der Anmeldung: 14.01.1998
(73) Patentinhaber: SCHNELL, Heinrich, 69412 Eberbach (DE)
(72) Erfinder: SCHNELL, Heinrich, 69412 Eberbach (DE)
(86) Internationale Anmeldenummer: EP9601380
(87) Internationale Veröffentlichungsnummer: WO9630293

(56) Entgegenhaltungen:
- EP-A- 0 538 566
- WO-A-90/00513
- DE-A- 1 710 576
- DE-A- 2 826 715

## Beschreibung

Die Erfindung betrifft eine Vorrichtung zur Aufnahme der Übernahme von Wickelkernen für Warenbahnen jedweder Art, insbesondere ohne Führungsstangen mit, zwei zueinander beabstandeten, jeweils einen Hülsenführer für die Wickelkerne tragenden Führungslenkern, einem Messerbalken zum Trennen der Warenbahn, einer Legervorrichtung zum Zuführen an den leeren Wickelkern und einen Hülsen- bzw. Wickelkernzuführer.

Vorrichtungen der hier in Rede stehenden Art, nämlich zur Aufnahme oder Übernahme von Wickelkernen für Warenbahnen jedweder Art, sind seit einigen Jahren aus der Praxis bekannt. Zum Stand der Technik wird lediglich beispielhaft auf die DE-C-37 40 836 betreffend eine Aufwickelvorrichtung für Bahnen aus Kunststoff sowie auf die DE-A-39 19 882 betreffend eine Vorrichtung zum Aufwickeln eines neuen leeren Wickelkerns zu einer flexiblen Warenbahn verwiesen. Der dortige Ofenbarungsgehalt hinsichtlich der Funktionsweise einer einschlägigen Vorrichtung dient auf jeden Fall zum Verständnis der hier beanspruchten Lehre, dokumentiert nämlich das Wissen eines einschlägigen Fachmannes.

Vorrichtung zur Handhabung von Wickelkernen für Warenbahnen jedweder Art sind jedoch in der Praxis insoweit problematisch, als sie eine äußerst komplexe Konstruktion aufweisen. Darüber hinaus sind solche Vorrichtungen in bestehende Anlagen, so bspw. in sog. Spannrahmentrockner, textile Gewebe oder bei der Folienfertigung, bereits mit ihrem gesamten konstruktiven Aufwand fest installiert. Zahlreiche Vorrichtungen, bei denen die Handhabung von Wickelkemen der hier in Rede stehenden Art erforderlich ist, weisen jedoch solche Vorrichtungen nur bedingt oder in sehr aufwendiger Form auf.

Der vorliegenden Erfindung liegt nun die Aufgabe zugrunde, eine Vorrichtung zur Aufnahme von stangenlosen Wickelkernen für Warenbahnen jedweder Art derart auszugestalten und weiterzubilden, daß eine äußerst präzise Funktion bei einfachster konstruktiver Ausgestaltung möglich ist. Insbesondere soll die Vorrichtung auch zum Nachrüsten bestehender Anlagen verwendbar sein, wobei es sich hier grundsatzlich um Anlagen handelt, in denen Warenbahnen jedweder Art - zu welchen Zweck auch immer - gehandhabt werden. Die Aufgaben der Führungslenker im einzeinen bestehen darin, die auf den Wickelkern gewickelte Warenbahn zu einen Ballen mit entsprechenden Durchmesser, gefahrlos nach dem Wickelprozeß automatisch in die Wechselposition - mit Hilfe der Führungslenker und den daran befindlichen Hülsenführern nach vorne, bei weiter drehender Walze, zu lenken und zu führen, wobei gleichzeitig der Messerbalken mit daran befindlicher Legervorrichtung in die Wechselstellung gebracht worden sind, und gleichzeitig ein leerer Wickelkern mittels eines Hülsenzuführers auf die hintere Walze verbracht wird und dieser von der Legervorrichtung bei dessen vertikalen Bewegung nach oben umfahren wird.

Die zuvor genannte Aufgabe ist durch eine Vorrichtung zur Aufnahme oder Übernahme von Wickelkernen für Warenbahnen jedweder Art mit den Merkmalen des Patenanspruches 1 gelöst. Danach ist eine Vorrichtung der hier in Rede stehenden Art derart ausgebildet, daß dem Führungslenker sowohl der Hülsenführer als auch der Messerbalken und die Legervorrichtung unter einen vorgegebenen Winkel gemeinsam kippbar zugeordnet sind.

Erfindungsgemäß ist demnach erkannt worden, die zur Aufnahme des Wickelkerns dienenden Hülsenführer einerseits und den Messerbalken sowie die Legervorrichtung andererseits zu einer funktionalen Baugruppe zu kombienieren. Dazu sind der Hülsenführer, der Messerbalken und die Legervorrichtung horizontal am Führungslenker angeordnet, wobei diese Zuordnung unter einem vorgegebenen Winkel vorgesehen ist. Des weiteren ist die gesamte Baugruppe, d. h. der Führungslenker, mit den hier kombinierten Funktioneinheiten kippbar nach vorne ausgestaltet, so daß einerseits der Hülsenführer und andererseits der Messerbalken mit der Legervorrichtung von einer ersten vorgegebenen Position in eine zweite vorgegebene Position der Ballen verbringbar ist.

Im konkreten sind die beiden Führungslenker zwischen zwei Seitenplatten horizontal verschiebbar und zwar in einem solchen Bereich, der zur Aufnahme und zur Freigabe eines Wickelkerns erforderlich ist. Des weiteren sind die Führungslenker um die honzontale Drehachse 45 Grad schwenkbar, von der Wickelposition in die Wechselposition, wobei dieser Positionswechsel dem Wechsel eines Wickelkerns dient.

Nun könnten die Hülsenführer auf unterschiedliche Arten geführt werden, Im konkreten erstreckt sich zwischen den Seitenplatten, als Führungslenker ausgebildet, eine vorzugsweise im Querschnitt vierkantiger Schienenträger, auf dessen Außenflächen wiederum sich längs erstreckende, Führungslaufwagen tragende Profilschienen ausgebildet sind. Der Führungslaufwagen trägt wiederum den Hülsenführer, wobei der Hülsenführer mittels eines Winkels am Führungslaufwagen befestigt sein kann. Jedwede andere Befestigungsmöglichkeiten bzw. Anlenkmaßnahmen sind denkbar.

Der Führungslaufwagen und somit der Hülsenführer sind nun - wie bereits zuvor erwähnt - horizontal verfahrbar. Dies erfolgt in besonders vorteilhafter Weise mittels einer Zylinder-Kolben-Anordnung längs der Profillaufschienen, und zwar zur Freigabe des Wickelkerns.

Nun läßt sich der Führungslenker zumindest von einer ersten Position in eine zweite Position kippen, nämlich zum Wechsel des Wickelkerns. Dazu sind die Seitenplatten an einem vorgegebenen Drehpunkt kippbar. Dieser Drehpunkt ist in besonders vorteilhafter Weise an einem Fixpunkt vorgesehen, nämlich einem Maschinengestell zugeordnet.

Die Legervorrichtung und die Schneidvorrichtung, d.h. hier im konkreten der Messerbalken, sind in funktionaler Hinsicht miteinander kombiniert. Im konkreten und in insoweit vorteilhafter Weise ist die Legervorrichtung federnd an dem Messerbalken befestigt und ist gemeinsam mit dem Messerbalken vorzugsweise vertikal gegen einen zugeführten noch nicht angewickelten Wickelkern verfahrbar. Dazu könnte der Messerbalken und die Legervorrichtung an eine vorzugsweise vertikal bewegbare Tragvorrichtung angelenkt sein, wobei in ganz besonders vorteilhafter Weise der Messerbalken an die Tragvorrichtung und die Legervorrichtung an den Messerbalken angelenkt sind.

Die vertikale Bewegbarkeit der Tragvorrichtung ist in weiter vorteilhafter Weise dadurch erreicht, daß die Tragvorrichtung entlang einer in zumindest einer Position des Führungslenkers vertikal verlaufenden Schubstange bewegbar ist.

Jedenfalls wird durch die funktionale Verbindung von Hülsenführer einerseits und Messerbalken sowie Legervorrichtung andererseits eine Art Tandemfunktion des Führungslenkers dahingehend erreicht, daß durch Kippen des Führungslenkers eine Handhabung des Wickelkerns möglich ist.

Im Rahmen einer alternativen Ausgestaltung könnte der Messerbalken radial zu einer Walzenachse bewegbar sein. Die Legervorrichtung könnte entsprechend auf einer Welle verschiebbar auf Abstand durch einen Distanzbolzen am Maschinengestell angelenkt sein. Die Welle wäre entsprechend auf der der Legervorrichtung abgewandten Seite an einem Drehpunkt schwenkbar, wobei sich der Drehpunkt außerhalb des Führungslenkers befindet, so daß je nach Stellung der Führungslenker zwangsweise auf und ab bewegbar ist.

Im oberen Bereich könnte ein Hülsenzuführer für leere Wickelkerne vorgesehen sein. Im konkreten könnte der Hülsenzuführer an zwei Steuerplatten befestigt sein, wobei der Hülsenzuführer Wickelkerne radial zur Walze in die Legervorrichtung fördert. Weitere Ausgestaltungsvarianten sind im Lichte der hier beanspruchten Lehre denkbar.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung zweier Ausführungsbeispiele der Erfindung anhand der Zeichnung zu verweisen. In Verbindung mit der Erläuterung der bevorzugten Ausführungsbeispiele der Erfindung anhand der Zeichnung werden auch im allgemeinen bevorzugte Ausgestaltungen und Weiterbildungen der Lehre erläutert. In der Zeichnung zeigt
- Fig. 1: in einer schematischen Seitenansicht ein erstes Ausführungsbeispiel einer erfindungsgemäßen Vorrichtung in Grundstellung,
- Fig. 2: in einer schematischen Darstellung die Vorrichtung aus Fig. 1 in Wechselstellung,
- Fig. 3: in einer schematischen Darstellung eine Teilansicht des Gegenstandes aus den Fig. 1 und 2 entlang der Linie III-III, nämlich die Baugruppe betreffend den Hülsenführer,
- Fig. 4: in einer schematischen Ansicht den Gegenstand aus Fig. 3 entlang der Linie IV-IV,
- Fig. 5: in einer perspektivischen Ansicht, schematisch, die erfindungsgemäße Vorrichtung mit den wesentlichen Funktionsteilen in Grundstellung in einer Anlage,
- Fig. 6: in einer schematischen Seitenansicht ein weiteres Ausführungsbeispiel einer erfindungsgemäßen Vorrichtung in Grundstellung,
- Fig. 7: in einer schematischen Seitenansicht den Gegenstand aus Fig. 6 in einer nachfolgenden Funktionsstellung und
- Fig. 8: in einer schematischen Seitenansicht den Gegenstand aus den Fig. 6 und 7 in Arbeitsstellung.

Hinsichtlich der konkret beanspruchten Lehre wird zur Vermeidung von Wiederholungen grundsätzlich auf den allgemeinen Teil der Beschreibung sowie auf die Patentansprüche verwiesen. Die nachfolgende Erläuterung der Figuren dient dem besseren Verständnis der hier konkret beanspruchten Lehre.

Zunächst einmal ist wesentlich, daß sich die Erfindung den Umstand zunutze macht, daß der Führungslenker 1 mit dem Messerbalken 9 und der Legervorrichtung 10 gegen einen in einer vorhandenen Anlage gegebene Walze 17 präzise und exakt positioniert herangeführt werden kann, wodurch sich eine bedenkenlose Integration in ein bereits vorhandenes System ergibt.

Durch eine entsprechende Gestaltung und Anordnung der Vorrichtung in der vorhandenen Anlage ist eine enorme Flexibilität gegeben, wobei eine Anpassung mit einfachen Mitteln durch geringfügigen Umbau möglich ist. Jedenfalls ist das einwandfreie Anfahren der Legervorrichtung 10 an den zu bewickelnden Wickelkern 18 Voraussetzung für eine einwandfreie Führung des Wickelkerns sowie für die nachfolgenden Arbeitsschritte.

Die Legervorrichtung 10 ist an dem Messerbalken 9 derart angeordnet, daß die Legervorrichtung 10 beim Anfahren an dem Hülsenführer 6 den Wickelkern 18 umfährt und dort positioniert stehenbleibt, während der Messerbalken 9 aufgrund der beweglichen Verbindung zwischen Legervorrichtung 10 und Messerbalken 9 ein zumindest kurzes Stück weiter nach oben bewegt wird, um nämlich ein sicheres Trennen der Materialbahnen vorzunehmen.

Hat der Wickelkern seine endgültige Wickeldicke erreicht, so läßt sich der Wickelkern 18 bei Einnahme der Wechselstellung des Führungslenkers 1 entfernen. Dazu werden die beidseits des Wickelkerns 18 angeordneten Hülsenführer 6 mit Hilfe eines Zylinders auf einem Führungslaufwagen 5 horizontal auseinandergefahren, bis die Enden des Wickelkerns 18 frei sind und der Wickelkern 18 in Drehrichtung über die Walze ausgeworfen wird.

Gemäß den Darstellungen in den Fig. 1 und 2 ist der Führungslenker 1 mit einem Schienenträger 2 verbunden. Auf dem Schienenträger 2 sind Profilschienen 3, 4 ausgebildet, auf denen wiederum der Führungswagen 5 mit daran befindlichen Führungslauflagern 19, 20 verfahrbar ist. Mit den voranstehenden konstruktiven Merkmalen ist es möglich, den Hülsenführer 6 entsprechend der durch den Wickelkern geforderten Arbeitsbreite einzustellen.

Auf dem Führungslenker 1 befindet sich des weiteren eine Schubstange 7, die wiederum mit einem Festlager 36 angelenkt ist. An dem Führungslenker 1 ist des weiteren eine Tragvorrichtung mit dem Messerbalken 9 vorgesehen, wobei dem Messerbalken 9 die parallel verschiebbare Legervorrichtung 10 vorgeordnet ist. Diese Legervorrichtung 10 ist gleichzeitig mit dem Messerbalken 9 verfahrbar, und zwar dem leeren Wickelkern 18 durch vertikales Verfahren zuführbar. Die Legervorrichtung 10 ist dabei derart angeordnet, daß sie den Wickelkern 18 zumindest teilweise umfahren kann und in Anrollstellung stehen bleibt. Der Messerbalken 9 läßt sich dagegen gegen die Kraft der Druckfedern 39 ein weiteres Stück nach oben verfahren, wobei dieses Verfahren zum Abschneiden der Materialbahn dient. Der Anwickelprozeß findet bei diesem Vorgang auf der Walze 17 statt, welche dem bereits vorhandenen Maschinengestell 23 zugeordnet und insoweit bereits vorhanden ist.

Die in den Fig. 3 und 4 dargestellte Tandemeinrichtung, an der der Hülsenführer 6 angelenkt ist, umfaßt den Führungslaufwagen 5, der mit Hilfe von Führungsauflagern 19, 20 auf der Profillaufschiene 3, 4 verschiebbar angeordnet ist. Gleiches gilt für einen weiteren Führungslaufwagen 32, der nämlich ebenfalls mit Hilfe von Führungslauflagern 33 auf der Profillaufschiene 3, 4 verschiebbar angeordnet ist, wobei dem Führungslaufwagen 5 unmittelbar der Hülsenführer 6 und dem Führungslaufwagen 32 der Zylinder 27 zum horizontalen Verfahren des Hülsenführers 6 zugeordnet ist.

Im konkreten sind beide Führungslaufwagen 5, 32 durch Zylinder 27 miteinander verbunden, wobei der Zylinder 27 in der Lage ist, beim Wickelkernwechsel den Führungslaufwagen 5 entsprechend der Länge der in den Hülsenführer 6 ragenden Wickelkernenden 25 vom Ballen 51 zu verfahren, um somit eine Freigabe des Wickelkems 18 zu bewirken.

In Fig. 3 ist des weiteren angedeutet, daß der Zylinder 27 gelenkig auf dem Führungslaufwagen 32 gelagert ist, und zwar über eine Kolbenstange 40 mit einem im Führungslaufwagen 5 vorgesehenen Halter 35 beweglich verbunden ist. Im Arbeitszustand ist die Kolbenstange 40 ständig ausgefahren. Zur Positionierung der Hülsenführer 6, d.h. zur Fixierung der Hülsenführer 6 auf einen festen Abstand zueinander, ist an dem Führungslaufwagen 32 eine Halterung mit einer Gewindebuchse 34 vorgesehen, durch die sich eine Gewindespindel 26 hindurch erstreckt. Die Gewindespindel 26 ist gegen seitliches Verschieben auf dem Führungslenker 1 drehbar angeordnet, wobei die Befestigung mittels Drucklager erfolgt.

Gemäß der Darstellung in Fig. 5 ist der Führungslenker 1 als Baugruppe komplett mit seinen Bauteilen in das Maschinengestell 23 einer vorhandenen Anlage integriert. Dargestellt sind neben dem Führungslenker 1 der Hülsenführer 6, die Seitenplatten 42, 43 und der Hülsenzuführer 15. Die Walze 17 ist Bestandteil der Anlage, gegen die die Vorrichtung fährt.

Die Fig. 6 bis 8 beziehen sich auf ein weiteres Ausführungsbeispiel der beanspruchten Lehre, wobei hier lediglich eine Abweichung gegenüber dem in den Fig. 1 bis 4 erörterten Ausführungsbeispiel erörtert ist.

Die Seitenplatte 142 des Führungslenkers 121 ist in dem Drehpunkt 122 am Maschinengestell 123 drehbar gelagert. In Wickelstellung gemäß der in Fig. 6 gewählten Darstellung bewegt sich die Seitenplatte 142 nach oben und in Anwickelstellung gemäß den Darstellungen in den Fig. 7 und 8 nach unten und setzt auf eine Bremskonsole 144 mit dort vorgesehenem Bremszylinder auf.

Der Seitenplatte 142 ist eine Welle 138 zugeordnet und mittels Halter 135 an derselben befestigt. Der Welle 138 ist ein Gleitlagerblock 146 zugeordnet, ab dem die Legervorrichtung 110 ebenfalls schwenkbar auf einem Schwenkbolzen 147 axial zu den Walzen gelagert angebracht ist. Das Verschieben der Legervorrichtung 110 erfolgt durch einen am Gleitlager 146 einerseits und an der Bremskonsole 144 im Drehpunkt 114 andererseits einstellbaren Distanzbolzen 113. Die Position der Legervorrichtung 110 wird bei der Auf- und Abwärtsbewegung entweder nach oben oder nach unten auf der Seitenplatte 142 verändert, wie dies insbesondere den Fig. 6 und Fig. 8 zu entnehmen ist.

Der drehbar gelagerte Hülsenzuführer 115 sitzt auf einer über die gesamte Arbeitsbreite sich erstreckenden Hohlwelle 148. Diese Hohlwelle 148 ist wiederum in der Steuerplatte 116 gelagert. Der Hülsenzuführer 115 wird im radialen Abstand 124 mittels dem an der Steuerplatte 116 befestigten Zylinder im Anwickelzustand gemäß der Darstellung in Fig. 8 in die Legervorrichtung 110 mit einem Wickelkern 118 eingefahren, wobei die Legervorrichtung 110 den Wickelkern 118 umschließt und nach Abschluß des hier erörterten Vorganges wieder die Lage gemäß den Darstellungen in den Fig. 6 und 7 einnimmt.

Des weiteren ist der Messerbalken 109 mittels einer Konsole 150 auf der Walzenachse 111 radial drehbar angebracht, wobei dies durch den Pfeil 131 symbolisiert ist. Insoweit ist der Messerbalken 109 in ganz besonders vorteilhafter Weise geführt und kann in der oberen Schneidstellung mittels eines Bremszylinders 145 abgebremst werden. Auch bei dem in den Fig. 6 bis 8 dargestellten Ausführungsbeispiel sind die Bauteile in erfindungsgemäßer Weise auf dem Führungslenker 121 kompakt zu einer Baugruppe zusammengefaßt, was letztendlich dem Erfindungsgedanken entspricht.

Abschließend sei ganz besonders darauf hingewiesen, daß die voranstehend lediglich beispielhaft erörterten Ausführungsbeispiele der Erläuterung der erfindungsgemäßen Lehre dienen, diese jedoch nicht auf die hier konkret gewählten Ausführungsbeispiele einschränken.

## Patentansprüche

1. Vorrichtung zur Aufnahme oder Übemahme von stangenlosen Wickelkernen (18) für Warenbahnen jedweder Art, insbesondere ohne Führungsstangen, mit zwei zueinander beabstandeten, jeweils einen Hülsenführer (6) für die Wickelkerne (18) tragenden Führungslenkern, (1), einem Messerbalken (9) zum Trennen der Warenbahn, einer Legervorrichtung (10) zum Zuführen der Bahn an den leeren Wickelkern (18) und einem Hülsen- bzw. Wickelkemzuführer (15),
**dadurch gekennzeichnet,** daß dem Führungslenker (1) sowohl der Hülsenführer (6) als auch der Messerbalken (9) und die Legervorrichtung (10) unter einem vorgegebenen Winkel gemeinsam kippbar zugeordnet sind, um den stangenlosen Wickelkem aufzunehmen, im Automatik - Betrieb.

2. Vorrichtung nach Anspruch 1, dadurch gekennzeichnet, daß die Führungslenker (1) zwischen zwei Seitenplatten (42, 43) horizontal verschiebbar sind.

3. Vorrichtung nach Anspruch 1 oder 2, dadurch gekennzeichnet, daß die Führungslenker (1) zwischen zwei Seitenplatten (42, 43) um eine horizontale Achse schwenkbar sind.

4. Vorrichtung nach Anspruch 2 oder 3, dadurch gekennzeichnet, das sich zwischen den Seitenplatten (42, 43) ein vorzugsweise im Querschnitt vierkantiger Schienenträger (2) erstreckt, auf dessen Außenflächen sich längs erstreckende, Führungslaufwagen (5) tragende Profillaufschienen (3, 4) ausgebildet sind und daß der Führungslaufwagen (5) den Hülsenführer (6) trägt.

5. Vorrichtung nach Anspruch 4, dadurch gekennzeichnet, daß der Hülsenführer (6) mittels eines Winkels am Führungslaufwagen (5) befestigt ist.

6. Vorrichtung nach Anspruch 4 oder 5, dadurch gekennzeichnet daß der Führungslaufwagen (5) und somit der Hülsenführer (6) mittels einer Zylinder-Kolben-Anordnung (27) längs der Profillaufschienen (3, 4) zur Freigabe des Wickelkerns (18) verfahrbar ist.

7. Vorrichtung nach einem der Ansprüche 2 bis 6, dadurch gekennzeichnet, daß zum Kippen der Führungslenker (1) die Seitenplatten (42, 43) an einem Drehpunkt (22) verkippbar sind.

8. Vorrichtung nach Anspruch 7, dadurch gekennzeichnet, daß der Drehpunkt (22) einem Maschinengestell (23) zugeordnet ist.

9. Vorrichtung nach einem der Ansprüche 1 bis 8, dadurch gekennzeichnet, daß die Legervorrichtung (10) federnd an dem Messerbalken (9) befestigt und gemeinsam mit dem Messerbalken (9) vorzugsweise vertikal gegen den Wickelkern (18) verfahrbar ist.

10. Vorrichtung nach Anspruch 9, dadurch gekennzeichnet, daß der Messerbalken (9) und die Legervorrichtung (10) an eine vorzugsweise vertikal bewegbare Tragvorrichtung angelenkt sind.

11. Vorrichtung nach Anspruch 9, dadurch gekennzeichnet, daß der Messerbalken (9) an die Tragvorrichtung und die Legervorrichtung (10) an den Messerbalken (9) angelenkt sind.

12. Vorrichtung nach einem der Ansprüche 9 bis 11, dadurch gekennzeichnet, daß die Tragvorrichtung entlang einer Schubstange (7) bewegbar ist.

13. Vorrichtung nach Anspruch 1, dadurch gekennzeichnet, daß der Messerbalken (109) radial zu einer Walzenachse (111) bewegbar ist.

14. Vorrichtung nach Anspruch 1 oder 13, dadurch gekennzeichnet, daß die Legervorrichtung (110) auf einer Welle (138) verschiebbar auf Abstand durch einen Distanzbolzen (113) am Maschinengestell (123) angelenkt ist.

15. Vorrichtung nach Anspruch 14, dadurch gekennzeichnet, daß die Welle (138) auf der der Legervorrichtung (110) abgewandten Seite an einem Drehpunkt (114) schwenkbar ist.

16. Vorrichtung nach Anspruch 15, dadurch gekennzeichnet, daß sich der Drehpunkt (114) außerhalb des Führungslenkers (121) befindet, so daß je nach Stellung der Führungslenker (121) zwangsweise auf und ab bewegbar ist.

17. Vorrichtung nach einem der Ansprüche 13 bis 17, dadurch gekennzeichnet, daß im oberen Bereich ein Hülsenzuführer (115) vorgesehen ist.

18. Vorrichtung nach Anspruch 17, dadurch gekennzeichnet, daß der Hülsenzuführer (115) an zwei Steuerplatten (116) befestigt ist.

19. Vorrichtung nach Anspruch 17 oder 18, dadurch gekennzeichnet, daß der Hülsenzuführer (115) Wickelkerne (118) radial zur Walze in die Legervorrichtung (110) fördert.

## Claims

1. Device for receiving or taking over coreless / rodless winding cores (18) for any type of continuous fabric, in particular without motion rods, with two spaced radius arms (1) each carrying a sheath guide (6) for the winding cores (18), a cutter bar (9) for separating the fabric, a bearing device (10) for feeding onto the empty winding core (18) and a sheath or winding core feed unit (15),
wherein both the sheath guide (6) and the cutter bar (9) and the layering apparatus (10) are allocated to the radius arm (1) so that they can be tilted together at a given angle to receive the rodless winding core.

2. Device according to Claim 1, wherein the radius arms (1) are mounted between two side plates (42, 43) so that they can be moved horizontally.

3. Device according to Claim 1 or 2, wherein the radius arms (1) between two side plates (42, 43) can be pivoted about a horizontal axis.

4. Device according to Claim 12 or 3, wherein a rail support (2) that is preferably square in cross section extends between the side plates (42, 43), on the outer surface of which there are profile rails (3, 4) that extend lengthways and support the guide carriage (5), whereby the guide carriage (5) bears the core guide (6).

5. Device according to Claim 4, wherein the core guide (6) is fixed to the guide carriage (5) by means of a bracket.

6. Device according to Claim 4 or 5, wherein the guide carriage (5), and, therefore, the core guide (6) can be moved along the profile rails (3, 4) by means of a cylinder-piston arrangement (27) for the release of the winding core (18).

7. Device according to Claims 2 to 6, wherein, in order to tilt the radius arms (1), the side plates (42, 43) can be tilted at a pivot point (22).

8. Device according to Claim 7, wherein the pivot point (22) is allocated to a machine framework (23).

9. Device according to one of the Claims 1 to 8, wherein the layering apparatus (10) is spring-mounted on the cutter bar (9) and can be moved together with the cutter bar (9), preferably vertically against the winding core (18).

10. Device according to Claim 9, wherein the cutter bar (9) and the layering apparatus (10) are coupled to a support device that can preferably be moved horizontally.

11. Device according to Claim 9, wherein the cutter bar (9) is coupled to the support device and the layering device (10) is coupled to the cutter bar (9).

12. Device according to one of the Claims 9 to 11, wherein the support device can be moved along a connecting rod (7).

13. Device according to Claim 1, wherein the cutter bar (109) can be moved radially to a roller axis (111).

14. Device according to Claim 1 or 13, wherein the layering apparatus (110) is coupled to the machine framework (123) on a shaft (138) that can be moved at a distance maintained by means of a spacer bolt (113).

15. Device according to Claim 14, wherein the shaft (138) can be pivoted at a pivot point (114) on the side facing away from the layering apparatus (110).

16. Device according to Claim 15, wherein the pivot point (114) is located outside the radius arm (121), so that, depending upon the position, the radius arm (121) can be moved up and down automatically.

17. Device according to Claims 13 to 17, wherein a core feed (115) is provided in the upper region.

18. Device according to Claim 17, wherein the core feed (115) is mounted on two control plates (116).

19. Device according to Claim 17 or 18, wherein the core feed (115) transports winding cores (118) radially to the roller into the layering apparatus (110).

## Revendications

1. Dispositif pour la réception de noyaux de bobinage sans barres (18) pour nappes de tissu de toutes sortes, spécialement sans barres de guidage, avec deux guides (1), en distance l'un de l'autre, portant chacun un guide tubes (6) pour les noyaux de bobinage (18), avec une barre porte-lames (9) pour séparer la nappe de tissu, avec un appareil d'alimentation (10) pour amener la nappe de tissu au noyau de bobinage vide (18) et un alimentateur de tubes c.à.d. de noyaux de bobinage (15)
**marqué par le fait**, qu'au guide (1) sont adjoints, sous un angle prédéfini et communement culbutables, tant le guide de tubes (6) que la barre porte-lames (9) et l'appareil d'alimentation (10), pour recevoir le noyau de bobinage sans barres en l'opération automatique.

2. Dispositif selon revendication 1, marqué par le fait, que le guide (1) est deplacable horizontalement entre deux plaques latérales (42, 43).

3. Dispositif selon revendication 1 ou 2, marqué par le fait, que les guides (1) sont pivotants entre deux plaques latérales (42,43) autour d'un axe horizontal.

4. Dispositif selon revendication 2 ou 3, marqué par le fait, qu'un crochet à liseron, dé préférence carré en coupe, s'étend entre les plaques latérales (42,43), sur les surfaces duquel sont formés des rails de roulement profilés (3,4), s'étendant longuitudinalement et portant des chariots de guidage (5), et que le chariot de guidage (5) porte le guide tubes (6).

5. Dispositif selon revendication 4, marqué par le fait, que le guide tubes (6) est fixé au chariot de guidage (5) à l'aide d'un angle.

6. Dispositif selon revendication 4 ou 5, marqué par le fait, que le chariot de guidage (5), et par conséquent le guide tubes (6), est déplacable le long des rails de roulement profilés pour le relâchement du noyau de bobinage (18), à l'aide d'un arrangement cylindre-piston.

7. Dispositif selon une des revendications 2-6, marqué par le fait, que pour culbuter le guide (1), les plaques latérales (42,43) sont culbutables à un point d'appui (22).

8. Dispositif selon revendication 7, marqué par le fait, que le point d'appui (22) est adjoint à un bâti de machine (23).

9. Dispositif selon une des revendications 1-8, marqué par le fait, que l'appareil d'alimentation (10) est fixé élastiquement à la barre porte-lames (9), et communement avec la barre porte-lames (9) déplacable de préférence verticalement contre le noyau de bobingage (18).

10. Dispositif selon revendication 9, marqué par le fait, que la barre porte-lames (9) et l'appareil d'alimentation (10) sont articulés à un dispositif porteur de préférence déplacable verticalement.

11. Dispositif selon revendication 9, marqué par le fait, que la barre porte-lames (9) est articulée au dispositif porteur, et l'appareil d'alimentation (10) à la barre porte-lames (9).

12. Dispositif selon une des revendications 9-11, marqué par le fait, que le dispositf porteur est déplacable le long d'une bielle de poussée (7).

13. Dispositif selon revendication 1, marqué par le fait, que la barre porte-lames (109) est déplacable radialement à un axe de rouleau (111).

14. Dispositif selon revendication 1 ou 13, marqué par le fait, que l'appareil d'alimentation (110) est articulé au bâti de la machine, déplacable sur un arbre (138) distancé par un boulon de distance.

15. Dispositif selon revendication 14, marqué par le fait, que l'arbre (138) est pivotant à un point d'appui (114) du côté apposé à l'appareil d'alimentation (110).

16. Dispositif selon revendication 15, marqué par le fait, que le point d'appui (114) se trouve en dehors du guide (121), de sorte que selon la position le guide (121) est déplacable vers le haut ou le bas par action de force.

17. Dispositif selon une des revendications 13-16, marqué par le fait, que dans la sphère supérieure est prévu un alimentateur de tubes (115).

18. Dispositif selon revendication 17, marqué par le fait, que l'alimentateur de tubes (115) est fixé à deux plaques de commande (116).

19. Dispositif selon revendication 17 ou 18, marqué par le fait, que l'alimentateur de tubes (115) transporte des noyaux de bobinage (118) dans l'appareil d'alimentation (110) radialement au rouleau.
